# EUROPÄISCHE PATENTSCHRIFT

(11) **EP 0 751 585 B1**
(45) Veröffentlichungstag und Bekanntmachung des Hinweises auf die Patenterteilung: **19.01.2000**
(21) Anmeldenummer: 95110102.1
(22) Anmeldetag: 28.06.1995
(51) Int. Cl.: H01R 9/26

(54) **Endwinkel zur Lagesicherung von Reihenklemmen**
Shift-preventing end position clamping member for side-by-side terminal blocks
Butée d'arrêt pour barrettes de raccordement

(43) Veröffentlichungstag der Anmeldung: 02.01.1997
(73) Patentinhaber: SIEMENS AKTIENGESELLSCHAFT, 80333 München (DE)
(72) Erfinder: Krec, Zdenek, D-93191 Rettenbach (DE)

(56) Entgegenhaltungen:
- DE-A- 2 601 848
- DE-A- 4 203 184
- DE-U- 7 237 627
- FR-A- 2 569 311

## Beschreibung

Die Erfindung bezieht sich auf eine Reihenklemme, die auf einer Tragschiene lagegesichert werden kann, die Haltearme zum Hintergreifen von Tragschienenrändern aufweist, wobei zumindest ein Haltearm seitlich ausfedern kann, und beide Haltearme einen Zugbügel hinsichtlich der Tragschienenposition bilden, im einzelnen nach Gattungsbegriff von Anspruch 1. Gegen den Zugbügel arbeitet ein federnder Druckbügel, der sich mit seinen Enden zur Position der Tragschienenränder unter Federwirkung erstreckt. Eine derartige Reihenklemme ist bekannt (DE-A1-4 203 184). Der bekannte Druckbügel ist federnd ausgebildet.

Bei Reihenklemmen ist es auch bekannt, zumindest einen Haltearm seitlich ausfedern zu lassen, um ein weitgehend spielfreies Aufschnappen zu ermöglichen (DE-C3-1 903 758).

Bei Reihenklemmen ist es auch bekannt, daß Haltearme einen Zugbügel hinsichtlich der Tragschienenposition bilden, gegen den ein kippbeweglich geführter federnder Druckbügel arbeitet (EP-B1-0 233 458). Der Druckbügel erstreckt sich hierbei mit ihren Enden zur Position der Schienenränder unter Federwirkung. Bei der bekannten Reihenklemme dienen die Enden des Druckbügels als kontaktgebende Organe, wodurch diese Reihenklemme als Schutzleiteranschlußklemme ausgelegt ist.

Reihenklemmen sind als die verschiedenartigsten Funktionsträger bekannt. Gemeinsam ist ihnen, daß sie sich leicht aufsetzen und abnehmen lassen sollen und daß sie andererseits auf einer Tragschiene ausreichenden Halt finden sollen. Um in Blöcken angereihte Reihenklemmen unverrückbar und unverlierbar zu halten, werden sogenannte Reihenklemme eingesetzt.

Diese sind reihenklemmenartig aufgebaut und mit Vorkehrungen versehen, die sie gegen Abziehen in Richtung der Tragschiene besonders sichern, wodurch auch ein Block angereihter Reihenklemmen an seinem Ende gesichert ist.

Der Erfindung liegt die Aufgabe zugrunde, eine Reihenklemme zu entwickeln, die die Prinzipien und Vorteile eines kippbeweglich gelagerten federnden Druckbügels in besonders günstiger Weise nutzt. Die Lösung der geschilderten Aufgabe erfolgt durch eine Reihenklemme nach Anspruch 1. Danach ist vorgesehen, daß der Druckbügel kippbeweglich gelagert ist und durch Begrenzungsmittel unverlierbar gehalten ist und ein Druckbügelende auf einer zum ersten Ansetzen auf einer Tragschiene vorgesehenen Seite der Reihenklemme so weit angehoben ist, daß ein weiches Aufsetzen auf einem Tragschienenrand ermöglicht ist, worauf bei einer hebelartig verdrehenden weiteren Aufsetzbewegung das andere vorstehende Druckbügelende angehoben wird, so daß unter Verspannen des Druckbügels gegen eine Anlage das eine Druckbügelende niedergedrückt wird. Die Druckbügelenden sind durch Formgebung und/oder Materialauswahl dafür ausgelegt, jeweils am Tragschienenrand Halt gegen Verschieben quer zur Reihenklemme zu geben.

Gegenüber einer allgemein federnden Ausführung (DE-A1-4 203 184) erzielt man durch den in sich starr und kippbeweglich gelagerten Druckbügel, daß das Aufsetzen am Schienenrand erleichtert wird und beim weiteren hebelartigen Weiterdrehen zum Aufschnappen auf dem anderen Tragschienenrand ein Verspannen des Druckbügels und ein Wirksamwerden beider Druckbügelenden erzielt wird. Hierbei ist der Druckbügel so ausgestaltet, daß die Druckbügelenden durch Formgebung und bzw. oder Materialauswahl dafür ausgelegt sind, jeweils am Tragschienenrand Halt gegen Verschieben quer zur Reihenklemme zu ergeben.

Die Druckbügelenden können hierbei zur Position des Tragschienenrandes jeweils abgewinkelt sein und angespritzte Enden aufweisen. Allgemein können sie so ausgeführt sein, daß Druckbügelteile in der Oberfläche des Tragschienenrandes sich eingraben, einkerben, einstechen, einschneiden, oder daß sie rauh haftend oder lösbar klebend ausgeführt sind. Bei einer bekannten Reihenklemme zur Lagesicherung (DE-U1-9 003 885) sind ortsfest positionierte Metallteile vorgesehen, die sich in die Tragschiene einkerben. Bei der erfindungsgemäßen Reihenklemme, die in ihrer Lage gesichert werden kann, wird dagegen von dem Prinzip des kippbeweglich gelagerten Druckbügels Gebrauch gemacht. Hierdurch wird bei leichter Bedienbarkeit besonders fester Halt erzielt.

Der Druckbügel kann einfach als Stabfeder mit zur Position des Tragschienenrandes jeweils abgewinkelten und angespitzten Enden ausgebildet sein. An der Reihenklemme können zusätzliche Berührungsschutzteile anbringbar oder ausklappbar sein. Diese Ausführung nach Anspruch 3 ist besonders vorteilhaft, wenn die Reihenklemme zusätzliche Funktionen übernehmen soll, beispielsweise einen Querverbinder oder eine Nulleiterschiene halten soll. Diese Maßnahme ist auch dann vorteilhaft, wenn die Reihenklemme lediglich mit einem rudimentären Gehäuse versehen ist und in bestimmten Bereichen besondere Berührungssicherheit gewährleistet sein soll.

Die Reihenklemme kann nach Anspruch 4 so ausgeführt sein, daß der Druckbügel an einer Anlage etwa mittig anliegt, die v-förmig gegen die Druckbügelenden zurückweicht. Ein Druckbügel mit im wesentlichen geradlinigem Mittelteil kann hierbei vorbestimmte Kippbewegungen ausführen und in den Endlagen definierte Anlagen finden. Durch die Anlage kann zum einen das Anheben eines Druckbügelendes begrenzt werden und zum anderen der Bereich für die Verspannung der Druckbügelenden begrenzt werden.

Der Druckbügel kann nach Anspruch 5 die Form der v-förmigen Anlage nachbilden, jedoch weniger abgewinkelt sein, so daß ein Kippspielraum verbleibt. Durch die Abwinkelung des Druckbügels kann dieser auch bei einem längeren Mittelteil versteift werden. In Verbindung mit der Abwinkelung der Druckbügelenden bzw. beispielsweise der Enden eines Druckbügels kann hierdurch auch der Winkel, den das Druckbügelende mit dem Schienenrand einschließt, eingestellt werden.

Es kann günstig sein, die Reihenklemme mit einem Gehäuse aus Formstoff zu versehen und nach Anspruch 6 die Haltearme und die Anlage für den Druckbügel am Gehäuse auszubilden.

Der Druckbügel kann allgemein durch Anformungen an einem Formstoffgehäuse oder auch durch Stifte an seinem Gehäuse unverlierbar gehalten werden.

Die Erfindung soll nun anhand von in der Zeichnung grob schematisch wiedergegebenen Ausführungsbeispielen näher erläutert werden:

In FIG 1 ist eine Reihenklemme bei Ansicht in Anreihrichtung wiedergegeben.

In FIG 2 ist die Reihenklemme nach FIG 1 bei eingesetzter Nullleiterschiene dargestellt.

In FIG 3 ist ein anderes Ausführungsbeispiel einer Reihenklemme wiedergegeben, bei dem außerdem in einer Aufnahme für eine Nulleiterschiene oder Querverbindungsschiene eine Halterung eingesetzt ist zur Aufnahme einer außen an der Reihenklemme vorbeilaufenden Schiene.

In FIG 4 ist eine Reihenklemme mit einer Aufnahme für eine außen vorbeigeführte Schiene nach Art von FIG 3 wiedergegeben, wobei der Haltearm für die außen vorbeigeführte Schiene in einer Ebene hinter der Reihenklemme vorbeigeführt ist. In FIG 5 ist ein umklappbares Berührungsschutzteil veranschaulicht.

Die Reihenklemme nach FIG 1 weist Haltearme 1 und 2 zum Hintergreifen von Tragschienenrändern auf. Ein Haltearm, der Haltearm 2, kann infolge eines Freischnitts 3 in der Zeichenebene seitlich zum übrigen Körper der Reihenklemme ausfedern. Beide Haltearme 1, 2 bilden hinsichtlich der Tragschienenposition einen Zugbügel, gegen den ein kippbeweglich gelagerter federnder Druckbügel arbeitet. Eine beispielsweise als Druckbügel dienende Stabfeder erstreckt sich unter Federwirkung zur Position der Schienenränder. Die Druckbügelenden 5, 6 sind durch Formgebung und bzw. oder Materialauswahl dafür ausgelegt, jeweils am Tragschienenrand Halt gegen Verschieben quer zur Reihenklemme zu geben. Das Druckbügelende 5 ist zum leichteren Aufsetzen auf einer Tragschiene angehoben, wobei nach hebelartigem Niederdrücken der Reihenklemme das vorstehende Druckbügelende 6 durch den Schienenrand angehoben wird, so daß unter Wirkung der Anlage 7 auch das Druckbügelende 5 auf den Schienenrand einwirkt. Begrenzungsmittel 8, 9 als Stifte oder am Gehäuse angeformte Stege sorgen dafür, daß der Druckbügel 4 am Körper der Reihenklemme oder an seinem Gehäuse unverlierbar gehalten wird und daß eine Anhebung im gewünschten Ausmaß auf der Seite der Reihenklemme erfolgt, an der er auf einer Tragschiene zuerst angesetzt wird.

Die Reihenklemme kann so ausgestaltet werden, daß er weitere Funktionen übernehmen kann. So eignet sich eine Halterung 10 nach FIG 1 zum lösbaren Einrasten von Schienen oder Trägern quadratischen Querschnitts. In der Ausführung der Reihenklemme nach FIG 2 kann in die Halterung 10 eine Stromschiene 11 eingesetzt werden.

Die Reihenklemme nach FIG 3 weist wieder eine v-förmig ausgebildete Anlage 7 auf, wobei hier die Druckfeder diese Form der v-förmigen Anlage nachbildet, jedoch weniger abgewinkelt, also flacher. Wenn die Reihenklemme auf eine Tragschiene 12 aufgesetzt ist, wird die Druckfeder 4 mit ihren beiden Druckfederenden 5 und 6 gegen die Tragschienenränder 13 unter Vorspannung ein Eingriff gebracht.

Bei der Reihenklemme in der Ausführung nach FIG 3 ist in die Halterung 10 ein Tragarm 14 für eine außen vorbeizuführende Stromschiene 15 ausgebildet. Für eine an der Reihenklemme abschließende, also hier endende Stromschiene 15 kann es vorteilhaft sein, die Reihenklemme so auszubilden, daß zusätzliche Berührungsschutzteile gegen das Ende der Stromschiene 15 hochgeklappt werden können, wie es in FIG 5 veranschaulicht ist.

In FIG 4 ist eine Reihenklemme mit einem anders ausgeführten Tragarm 14 für eine außen vorbeigeführte Stromschiene 15 veranschaulicht. Der Tragarm 14 ist wieder in eine Halterung 10 eingesetzt, jedoch in einer Ebene hinter der Reihenklemme vorbeigeführt und nicht oben über die Reihenklemme herausgeführt, wie es in FIG 3 der Fall ist.

## Patentansprüche

1. Reihenklemme, die auf einer Tragschiene (12) lagegesichert werden kann,
- die Haltearme (1,2) zum Hintergreifen von Tragschienenrändern (13) aufweist, wobei zumindest ein Haltearm (2) seitlich ausfedern kann,
- und beide Haltearme (1,2) einen Zugbügel hinsichtlich der Tragschienenposition bilden,
- gegen den ein federnder Druckbügel (4) arbeitet, der sich mit seinen Enden zur Position der Tragschienenränder (13) unter Federwirkung erstreckt,
**dadurch gekennzeichnet,**
- daß der Druckbügel (4) kippbeweglich gelagert ist und durch Begrenzungsmittel (8,9) unverlierbar gehalten ist und ein Druckbügelende (5) auf einer zum ersten Ansetzen auf einer Tragschiene (12) vorgesehenen Seite der Reihenklemme so weit angehoben ist, daß ein weiches Aufsetzen auf einem Tragschienenrand (13) ermöglicht ist, worauf bei einer hebelartig verdrehenden weiteren Aufsetzbewegung das andere vorstehende Druckbügelende angehoben wird, so daß unter Verspannen des Druckbügels (4) gegen eine Anlage (7) das eine Druckbügelende (5) niedergedrückt wird, und daß
- die Druckbügelenden (5, 6) durch Formgebung und/oder Materialauswahl dafür ausgelegt sind, jeweils am Tragschienenrand Halt gegen Verschieben quer zur Reihenklemme zu geben.

2. Reihenklemme nach Anspruch 1,
**dadurch gekennzeichnet,**
daß der Druckbügel (4) als Stabfeder mit zur Position des Tragschienenrandes jeweils abgewinkelten und angespitzten Enden ausgebildet ist.

3. Reihenklemme nach Anspruch 1,
**dadurch gekennzeichnet,**
daß zusätzliche Berührungsschutzteile (16) anbringbar oder ausklappbar sind.

4. Reihenklemme nach Anspruch 1,
**dadurch gekennzeichnet,**
daß der Druckbügel (4) an einer Anlage (7) etwa mittig anliegt, die v-förmig gegen die Druckbügelenden zu zurückweicht.

5. Reihenklemme nach Anspruch 4,
**dadurch gekennzeichnet,**
daß der Druckbügel (4) die Form der v-förmigen Anlage (7) nachbildet, jedoch weniger abgewinkelt.

6. Reihenklemme nach Anspruch 1 oder einem der vorhergehenden Ansprüche,
**dadurch gekennzeichnet,**
daß an einem Gehäuse aus Formstoff die Haltearme (1, 2) und die Anlage (7) für den Druckbügel (4) ausgebildet sind.

7. Reihenklemme nach Anspruch 1 oder einem der Ansprüche 2 bis 6,
**dadurch gekennzeichnet,**
daß der Druckbügel (4) durch Anformungen (8,9) an einem Formstoffgehäuse oder durch Stifte an seinem Gehäuse unverlierbar gehalten ist.

## Claims

1. Terminal block, the position of which can be secured on a mounting rail (12),
- which has supporting arms (1, 2) for engaging behind mounting-rail edges (13), wherein at least one supporting arm (2) can spring out laterally,
- and both supporting arms (1, 2) form a strain-relief clamp with respect to the position of the mounting rail,
- against which strain-relief clamp a resilient pressure clamp (4) operates, which extends with its ends to the position of the mounting-rail edges (13) with spring action,
characterized in that
- the pressure clamp (4) is mounted with a tilting motion and is captively supported by limiting means (8, 9), and a pressure clamp end (5) is raised on a side of the terminal block, which side is provided for the first attachment on a mounting rail (12), so far that a smooth placing on a mounting-rail edge (13) is made possible, whereupon, with a further placing movement, rotating in a lever-like manner, the other projecting pressure clamp end is raised, with the result that with bracing of the pressure clamp (4) against an arrangement (7) the one pressure clamp end (5) is depressed, and in that
- the pressure clamp ends (5, 6) are designed by shaping and/or material selection in each case to provide on the mounting rail edge support against displacement at right angles to the terminal block.

2. Terminal block according to claim 1, characterized in that the pressure clamp (4) is constructed as a bar spring with ends which are respectively bent and pointed with respect to the position of the mounting-rail edge.

3. Terminal block according to claim 1, characterized in that additional parts for protection against contact (16) can be fitted or swung out.

4. Terminal block according to claim 1, characterized in that the pressure clamp (4) adjoins approximately centrally an arrangement (7) which recedes in a v-shape towards the pressure clamp ends.

5. Terminal block according to claim 4, characterized in that the pressure clamp (4) simulates the shape of the v-shaped arrangement (7), although less bent.

6. Terminal block according to claim 1 or one of the preceding claims, characterized in that the supporting arms (1, 2) and the arrangement (7) for the pressure clamp (4) are constructed on a housing of moulded material.

7. Terminal block according to claim 1 or one of claims 2 to 6, characterized in that the pressure clamp (4) is captively supported by moulded shapes (8, 9) on a housing of moulded material or by pins on its housing.

## Revendications

1. Barrette de raccordement, qui peut être bloquée en position sur un profilé (12) porteur,
- qui comporte des bras (1, 2) de maintien pour s'engager derrière des bords (13) du profilé porteur, au moins un bras (2) de maintien pouvant s'écarter élastiquement sur le côté,
- et les deux bras (1, 2) de maintien formant, pour l'emplacement du profilé porteur, un étrier de traction,
- contre lequel travaille un étrier (4) de pression élastique, dont les extrémités s'étendent sous action élastique vers l'emplacement des bords (13) du profilé porteur,
**caractérisée**
- en ce que l'étrier (4) de pression est monté à basculement et maintenu de façon imperdable par des moyens de limitation (8, 9), et une extrémité (5) de l'étrier de pression est, sur un côté de la barrette de raccordement prévu pour la première mise en place sur un profilé (12) porteur, suffisamment relevée pour permettre une pose en douceur sur un bord (13) du profilé porteur, à la suite de quoi l'autre extrémité dépassante de l'étrier de pression est relevée lors d'un nouveau mouvement de pose par pivotement du genre levier, de sorte que la première extrémité (5) de l'étrier de pression est repoussée vers le bas, tandis que l'étrier (4) de pression est serré contre un appui (7),
- et en ce que les extrémités (5, 6) de l'étrier de pression sont, par leur forme et/ou le choix de leur matériau, conçues pour assurer un maintien, sur le bord respectif du profilé porteur, à l'encontre d'un déplacement transversalement à la barrette de raccordement.

2. Barrette de raccordement suivant la revendication 1, **caractérisée** en ce que l'étrier (4) de pression est conçu comme ressort en barre, dont les extrémités sont appointées et recourbées vers l'emplacement des bords respectifs du profilé porteur.

3. Barrette de raccordement suivant la revendication 1, **caractérisée** en ce que des pièces (16) supplémentaires de protection contre les contacts accidentels peuvent être installées ou déployées.

4. Barrette de raccordement suivant la revendication 1, **caractérisée** en ce que l'étrier (4) de pression s'applique à-peu-près au milieu d'un appui (7), qui s'éloigne en forme de V vers les extrémités de l'étrier de pression.

5. Barrette de raccordement suivant la revendication 4, **caractérisée** en ce que l'étrier (4) de pression reproduit la forme de l'appui (7) en forme de V, mais avec une moindre courbure.

6. Barrette de raccordement suivant la revendication 1 ou une des revendications précédentes, **caractérisée** en ce que les bras (1, 2) de maintien et l'appui (7) pour l'étrier (4) de pression sont formés sur un boîtier en matériau moulé.

7. Barrette de raccordement suivant la revendication 1 ou une des revendications 2 à 6, **caractérisée** en ce que l'étrier (4) de pression est maintenu de façon imperdable par des conformations (8, 9) issues d'un boîtier en matériau moulé ou par des broches sur son boîtier.
